# EUROPÄISCHE PATENTSCHRIFT

(11) **EP 4 215 380 B1**
(45) Veröffentlichungstag und Bekanntmachung des Hinweises auf die Patenterteilung: **07.08.2024**
(21) Anmeldenummer: 23150680.9
(22) Anmeldetag: 09.01.2023
(51) Int. Cl.: B42D 25/455, B42D 25/46

(54) **PRODUKTIONSANLAGE UND VERFAHREN ZUM HERSTELLEN EINER ROHKARTE ODER EINES VERBUNDS AUS ROHKARTEN FÜR AUSWEIS-, WERT- ODER SICHERHEITSDOKUMENTE**
PRODUCTION SYSTEM AND METHOD FOR PRODUCING A RAW CARD OR A COMPOSITE OF RAW CARDS FOR IDENTITY, VALUE OR SECURITY DOCUMENTS
INSTALLATION DE PRODUCTION ET PROCÉDÉ DE PRODUCTION D'UNE CARTE BRUTE OU D'UN COMPOSITE DE CARTES BRUTES POUR DOCUMENTS D'IDENTITÉ, DE VALEUR OU DE SÉCURITÉ

(30) Priorität: 13.01.2022 DE 102022100764
(43) Veröffentlichungstag der Anmeldung: 26.07.2023
(73) Patentinhaber: Bundesdruckerei GmbH, 10969 Berlin (DE)
(72) Erfinder: Gümmer, Andreas, 27308 Hohenaverbergen (DE); Frost, Dietmar, 31785 Hameln (DE); Iphöfer, Alexander, 32457 Porta Westfalica (DE)
(74) Vertreter: Hentrich Patent- & Rechtsanwaltspartnerschaft mbB

(56) Entgegenhaltungen:
- DE-A1- 102008 012 943
- DE-A1- 102018 119 178

## Beschreibung

Die Erfindung betrifft eine Produktionsanlage und ein Verfahren zur Herstellung einer Rohkarte oder eines Verbunds aus Rohkarten für Ausweis-, Wert- oder Sicherheitsdokumente. Die Rohkarte oder der Verbund aus Rohkarten besteht aus einem Laminatverbund, der zumindest zwei miteinander laminierte Schichten umfasst.

Bei der Herstellung von Datenkarten aus einem Laminatverbund werden die einzelnen Schichten oder Lagen als Endlosband auf einer Rolle bereitgestellt und aufeinanderfolgend zugeführt, um darauffolgend laminiert zu werden. Eine Bereitstellung von einzelnen Schichten oder Lagen in Form eines Folienbogens ist dabei ebenfalls möglich. Nach dem Laminieren der einzelnen Schichten zu einem Laminatverbund erfolgt eine Stanzung von Karten auf ein Endformat. Eine solche Fertigung wird auch als ein Rollenprozess bezeichnet, da die Bereitstellung der einzelnen Schichten zur Bildung eines Laminatverbundes als ein bahnförmiges Material von einer Rolle abgezogen werden. Ein solcher Rollenprozess ist weder flexibel noch in seiner Bauform kompakt, da die Anordnung der einzelnen Stationen zum Zuführen der einzelnen Schichten und/oder von Druckstationen und/oder Laminierstationen in einer Reihe entlang einer geradlinigen Transportstrecke angeordnet sind, sodass lange Fertigungsstraßen entstehen.

Aus der DE 10 2016 217 041 B3 ist ein Verfahren zum Herstellen eines individuellen Ausweis-, Wert- oder Sicherheitsdokumentes bekannt, bei dem das Dokument einen personalisierten Verbundkörper aufweist, welches eine dokumententypspezifische Auswahl von Materialbögen in einer dokumententypspezifischen Reihenfolge umfasst. Die einzelnen Materialbögen werden mittels einer Vorratsstation bereitgestellt, wobei die einzelnen bereitgestellten Materialbögen eingesammelt und in der dokumententypspezifischen Reihenfolge jeweils für das zu erstellende Materialbogenheft gesammelt werden. Darauffolgend wird der dokumententypspezifische Verbundkörper laminiert und auf ein Format geschnitten. Danach erfolgt eine Personalisierung des datentypspezifischen Verbundkörpers.

Aus der DE 10 2018 119 178 A1 ist eine Produktionsanlage zum Herstellen von Datenkarten für Sicherheitselemente aus einem Laminatverbund beschrieben, die aus zwei durch eine Schnittstelle voneinander entkoppelten Bearbeitungslinien, nämlich einer Produktionslinie und einer Personalisierlinie gebildet ist, die jeweils eine geschlossene Transportbahn für den Transport der auf Endmaß geschnittenen Rohkarte in einem Werkstückträger umfassen. Die Rohkarte ist dabei in einer Einsparung im Werkstückträger eingelegt und wird somit durch alle Bearbeitungsstationen hindurchgeführt; dadurch liegt ein sogenannter One Piece Flow vor.

Die DE 10 2008 012 943 A1 beschreibt ein Verfahren und eine Heftvorrichtung zum Heften von Folien in einem Folienstapel sowie eine Zusammentragmaschine für Folien.

Es ist die Aufgabe der vorliegenden Erfindung, eine Produktionsanlage und ein Verfahren zur Herstellung einer Rohkarte oder eines Verbunds aus Rohkarten für Ausweis-, Wert- oder Sicherheitsdokumente anzugeben, die einen kompakten Aufbau vorweisen.

Diese Aufgabe wird durch eine Produktionsanlage mit den Merkmalen des Anspruchs 1 und durch ein Verfahren mit den Merkmalen des Anspruchs 14 gelöst. Vorteilhafte Ausgestaltungen mit zweckmäßigen Weiterbildungen der Erfindung sind in den abhängigen Ansprüchen angegeben.

Die erfindungsgemäße Produktionsanlage umfasst insbesondere eine Bereitstellungseinrichtung für die Bereitstellung von mindestens zwei einzelnen, miteinander zu verbindenden Schichten aus Kunststoff an oder auf einem ersten Werkstückträger. Außerdem ist eine erste Werkstückträgertransporteinrichtung vorhanden, die eine erste Transportbahn umfasst, die entlang oder durch einzelne Bearbeitungsstationen geführt ist, um den mit den einzelnen Schichten bestückten ersten Werkstückträger entlang einer Produktionsrichtung an oder durch die einzelnen Bearbeitungsstationen zu führen. Der Bereitstellungseinrichtung in Produktionsrichtung nachgelagert ist eine Vorfixierungsstation vorhanden, um die an dem oder auf dem ersten Werkstückträger zusammengetragenen Schichten miteinander zu einem Folienheft vorzufixieren. Dieses Vorfixieren erfolgt beispielsweise durch den Einsatz einer Sonotrode, also einem Ultraschallverschweißen, oder durch einen Heizstempel, wobei die Fixierung vorzugsweise in einem Bereich der gestapelten Schichten angebracht wird, der später in einem Zuschnittschritt ohnehin entfernt wird. Die Produktionsanlage umfasst außerdem eine an die erste Transportbahn angrenzende, der Vorfixierungsstation in der Produktionsrichtung nachgelagerte Laminierstation, in die eine Heizeinrichtung integriert ist, und die eingerichtet ist, das Folienheft zu einem Laminatverbund zu laminieren. Der Laminierstation ist dabei eine Übergabeeinrichtung zugeordnet zur Entnahme des Folienhefts aus oder von dem ersten Werkstückträger vor der Lamination und dessen Positionierung zwischen Laminationsblechen der Laminierstation für die Lamination sowie zum Bestücken des ersten Werkstückträgers mit dem Laminationsverbund nach der Lamination. Der Laminierstation ist in der Produktionsrichtung eine Handlingeinrichtung nachgelagert, die eingerichtet ist, den Laminatverbund aus oder von dem ersten Werkstückträger der ersten Werkstückträgertransporteinrichtung zu entnehmen, um ihn einer Zuschnittstation zuzuführen, wobei die Zuschnittstation eingerichtet ist, den Laminatverbund einem mehrseitigen Beschnitt, insbesondere einem 4-Seitenbeschnitt, zu unterziehen. Die Handlingeinrichtung ist außerdem dazu eingerichtet, den beschnittenen Laminationsverbund einem zweiten Werkstückträger zuzuführen. Ferner umfasst die Produktionsanlage eine zweite Werkstückträgertransporteinrichtung, um den mit den beschnittenen Laminationsverbund bestückten zweiten Werkstückträger entlang einer zweiten Transportbahn zu transportieren. An die zweite Transportbahn grenzt eine Magaziniereinrichtung an, die eingerichtet ist, die aus dem beschnittenen Laminationsverbund gebildete Rohkarte oder die den aus dem beschnittenen Laminationsverbund gebildeten Verbund aus Rohkarten in ein Magazin einzulegen.

Damit liegt also insbesondere ein Streifen aus mehreren Rohkarten für die weitere Bearbeitung vor, wobei dieser Streifen vorzugsweise ein Verbund aus vier Karten im ID1-Format oder ein Verbund aus zwei Karten im ID3-Format ist. Somit liegt ein Streifenformat des in das Magazin einzulegende Erzeugnisses vor, welches insbesondere eine Fläche von 104 Millimetern mal 278 Millimetern (wenn es sich um einen Streifen im ID3-Format handelt) oder 104 Millimetern mal 264 Millimetern (wenn es sich um einen Streifen im ID1-Format handelt) aufweist. Diese Streifen können anschließend beliebig und flexibel weiterverarbeitet werden.

Vorzugsweise liegen in dem Streifen also Rohkarten in ID 1-, ID 2-, ID 3- oder in irgendeinem anderen Format vor. Diese Formate sind beispielsweise durch die ISO 10373, durch die ISO/IEC 7810, durch die ISO 14443 normiert.

Es hat sich als vorteilhaft erwiesen, wenn die Bereitstellungseinrichtung wenigstens eine Bereitstellungsstation mit einem Rollenauszug zur Bereitstellung einer ersten Schicht, die aus einer Kunststoffbahn von einer Rolle vereinzelt wurde, und wenigstens eine zweite Bereitstellungsstation mit einem Bogenauszug zur Bereitstellung einer zweiten Schicht, die von einem Bogenstapel entnommen wurde, umfasst. Auf diese Weise ist es also möglich, unterschiedliche Ausgangsformate zur Bildung der Rohkarte oder zur Bildung des Verbunds aus Rohkarten zu nutzen, die auch in anderen Herstellprozessen bereit als Vorprodukte eingesetzt werden.

Um eine möglichst genaue Positionierung der einzelnen Schichten an dem ersten Werkstückträger gewährleisten zu können, hat es sich als vorteilhaft erwiesen, wenn die Bereitstellungseinrichtung und/oder jede ihrer Bereitstellungsstationen einen Locher umfasst, um die Schichten vor ihrer Bestückung an oder in dem ersten Werkstückträger mit einer Lochung zu versehen, und wenn die ersten Werkstückträger der ersten Werkstückträgertransporteinrichtung mit wenigstens einem an die Lochung angepassten Positionierstift versehen sind zur positionsgetreuen oder registergetreuen Ausrichtung der einzelnen Schichten an oder in dem ersten Werkstückträger. Es ist die Möglichkeit vorhanden, dass auch eine Mehrzahl an Löcher in den einzelnen Schichten vorliegt oder gelocht wird, und dass somit eine entsprechende Mehrzahl an Positionierstiften, insbesondere eine Anzahl von zwei Positionierstiften an den ersten Werkstückträgern vorliegen kann. Die Nutzung von mehr als einem Positionierstift an dem Werkstückträger dient der Verdrehsicherung der auf die Positionierstifte aufgefädelten einzelnen Kunststoffschichten.

Da es sich bei der Rohkarte oder dem Verbund aus Rohkarten um ein Erzeugnis handelt, das in einem späteren Ausweis-, Wert- oder Sicherheitsdokument Einsatz finden soll, hat es sich als zweckmäßig erwiesen, wenn die Bereitstellungseinrichtung eine Fadeneinlegstation umfasst, um wenigstens einen Sicherheitsfaden auf oder in den Stapel an Schichten aufzulegen oder einzulegen.

Nach dem Beschnitt eines Laminationsverbunds liegt typischerweise keine Lochung der einzelnen Schichten mehr vor, so dass es sich als zweckmäßig erwiesen hat, wenn die zweiten Werkstückträger mit einer Tasche versehen sind, um den beschnittenen Laminationsverbund positionsgetreu aufzunehmen.

Um die Produktionsanlage möglichst kompakt zu bilden, hat es sich als zweckmäßig erwiesen, wenn die erste Werkstückträgertransporteinrichtung eine erste Rückführtransportbahn umfasst, die auf einer Ebene angeordnet ist, die versetzt zu derjenigen Ebene angeordnet ist, in welcher die erste Transportbahn vorliegt, und wenn wenigstens eine erste Werkstückträgerhebeeinheit vorhanden ist, um die ersten Werkstückträger zwischen der ersten Transportbahn und der ersten Rückführtransportbahn zu versetzen. Die Nutzung der Rückführtransportbahn bietet auch die Möglichkeit, einen Verbundkörper mehrmals an den einzelnen Bereitstellungsstationen vorbeizuführen, um Schichten gleichen Aufbaus mehrfach in den Laminationsverbund einzubetten.

In analoger Weise ist es von Vorteil, wenn alternativ oder ergänzend die zweite Werkstückträgertransporteinrichtung eine zweite Rückführtransportbahn umfasst, die auf einer Ebene angeordnet ist, die versetzt zu derjenigen Ebene angeordnet ist, in welcher die zweite Transportbahn vorliegt, und wenn wenigstens eine zweite Werkstückträgerhebeeinheit vorhanden ist, um die zweiten Werkstückträger zwischen der zweiten Transportbahn und der zweiten Rückführtransportbahn zu versetzen.

Um die Anlage zusätzlich möglichst kompakt zu halten, hat es sich als zweckmäßig erwiesen, wenn ein Teil der ersten Transportbahn auch einen Teil der zweiten Transportbahn bildet. In diesem Zuge ist es auch möglich, dass eine gemeinsame Zwischenhebeeinheit vorhanden ist, die eingerichtet ist, sowohl die ersten Werkstückträger als auch die zweiten Werkstückträger zwischen zwei auf unterschiedlichen Ebenen angeordneten Transportbahnen zu versetzen.

Um die Laminationszeit zu kompensieren, ist es von Vorteil, wenn die Laminierstation wenigstens zwei unabhängig voneinander betreibbare Einzelpressen umfasst, die parallel zueinander arbeiten können. Die Laminierstation ist vorzugsweise derart ausgestaltet, dass die Werkzeuge und ihre Laminationsbleche in der jeweiligen Einzelpresse verbleiben.

Vorzugsweise ist neben der Heizeinrichtung in die Laminierstation ebenfalls eine Kühleinrichtung integriert, wobei aber getrennte Temperaturbereiche für den Heiz- und Kühlprozess vorliegen. Die vorliegende Laminierstation weist den Vorteil auf, dass ausschließlich die Laminationsbleche und das Kartenmaterial erwärmt und wieder abgekühlt werden, was einen geringeren Energiebedarf zur Folge hat. Ein Aufwärmen des Werkstückträgers erfolgt dabei also nicht, da das vorfixierte Folienheft mit der Übergabeeinrichtung vom ersten Werkstückträger entnommen und einer der beiden Einzelpressen zugeführt wird.

Um die nachfolgenden Bearbeitungsschritte zu vereinfachen, hat es sich als zweckmäßig erwiesen, wenn eine an die zweite Transportbahn angrenzende und der Magaziniereinrichtung vorgelagerte Druckeinrichtung zur Applikation eines Lackes an dem beschnittenen Laminationsverbund vorhanden ist. Die Positionierung des Lackfeldes oder der mehreren Lackfelder erfolgt beispielsweise mithilfe von Druckermarken, die optisch von einer Kamera erkannt werden.

Insbesondere kann es sich bei der Druckeinrichtung um eine Tampondruckeinrichtung zur Applikation eines Unterschriftenlacks handeln, der in seinem getrockneten Zustand mit einer dokumentenechten Tinte beschriftbar ist.

Die in Verbindung mit der erfindungsgemäßen Produktionsanlage beschriebenen Vorteile, vorteilhaften Ausgestaltungen und Wirkungen gelten in gleicher Weise für das erfindungsgemäße Verfahren, welches insbesondere mit der vorstehend beschriebenen Produktionsanlage durchgeführt wird.

Das erfindungsgemäße Verfahren umfasst dabei insbesondere die folgenden Schritte:
- Bereitstellen von wenigstens zwei einzelnen, miteinander zu verbindenden Schichten aus Kunststoff an oder auf einem ersten Werkstückträger mittels einer Bereitstellungseinrichtung,
- Verstellen des mit den Schichten bestückten ersten Werkstückträgers entlang einer ersten Transportbahn mit einer ersten Werkstückträgertransporteinrichtung zu einer der Bereitstellungseinrichtung in einer Produktionsrichtung nachgelagerten Vorfixierungsstation,
- Vorfixieren der an dem oder auf dem ersten Werkstückträger zusammengetragenen Schichten zu einem Folienheft mittels der Vorfixierungsstation,
- Verstellen des mit dem Folienheft bestückten ersten Werkstückträgers entlang der ersten Transportbahn zu einer an diese angrenzende, der Vorfixierungsstation in Produktionsrichtung nachgelagerten Laminierstation,
- Entnehmen des Folienhefts aus oder von dem ersten Werkstückträger und Positionieren des Folienhefts zwischen Laminationsblechen der Laminierstation mittels einer Übergabeeinrichtung vor der Lamination,
- Laminieren des Folienhefts zu einem Laminatverbund unter Druck- und Hitzeeinwirkung durch die Laminationsbleche der Laminierstation,
- Bestücken des ersten Werkstückträgers mit dem Laminationsverbund mittels der Übergabeeinrichtung nach der Lamination,
- Verstellen des mit dem Laminationsverbund bestückten ersten Werkstückträgers entlang der ersten Transportbahn zu einer der Laminierstation in Produktionsrichtung nachgelagerten Zuschnittstation,
- Entnehmen des Laminatverbunds aus oder von dem ersten Werkstückträger der ersten Werkstückträgertransporteinrichtung mittels einer Handlingeinrichtung und Zuführen des Laminationsverbunds an die Zuschnittstation,
- mehrseitiges Beschneiden des Laminationsverbunds mittels der Zuschnittstation,
- Zuführen des beschnittenen Laminationsverbunds an einen zweiten Werkstückträger einer zweiten Werkstückträgertransporteinrichtung mittels der Handlingeinrichtung,
- Verstellen des mit den beschnittenen Laminationsverbund bestückten zweiten Werkstückträgers entlang einer zweiten Transportbahn zu einer an die zweite Transportbahn angrenzenden Magaziniereinrichtung, und
- Einlegen der Rohkarte oder des Verbunds aus Rohkarten in ein Magazin mittels der Magaziniereinrichtung.

Auch mit diesem Verfahren lässt sich also die Produktionsanlage schlank und kompakt halten, wobei alle wesentlichen Schritte zur Erstellung einer Rohkarte oder eines Verbunds aus Rohkarten durchlaufen werden, so dass am Ende des Verfahrens insbesondere eine teilpersonalisierte Rohkarte oder ein Verbund aus teilpersonalisierten Rohkarten im Magazin vorliegt, die für die Weiterbearbeitung in einer anderen Produktionsanlage bereitgestellt werden können. Die Folienzuführung der zweiten Folienrolle enthält personalisierte Merkmale, vorliegend Portraitfotos. Die erzeugten Kartenstreifen sind demzufolge zumindest mit einem Foto personalisiert. Die elektronische und lasertechnische Personalisierung erfolgt erst auf nachgelagerten Maschinen, weshalb es sich also bei den Rohkarten oder dem Verbund als ein "teilpersonalisiertes" Erzeugnis handelt. Es ist alternativ vorgesehen, dass nicht personalisierte, mithin unpersonalisierte Rohkartenstreifen hergestellt werden.

Um die bestehende Vorprodukte nutzen zu können, hat es sich als vorteilhaft erwiesen, wenn wenigstens eine erste Schicht von einer ersten Bereitstellungsstation mit einem Rollenauszug bereitgestellt wird, die aus einer Kunststoffbahn von einer Rolle vereinzelt wurde, und wenn wenigstens eine zweite Schicht von einer zweiten Bereitstellungsstation mit einem Bogenauszug bereitgestellt wird, die von einem Bogenstapel entnommen wurde.

Damit die einzelnen Schichten am ersten Werkstückträger nicht verrutschen, hat es sich als vorteilhaft erwiesen, wenn jede der Schichten mit einer Lochung versehen wird, bevor der erste Werkstückträger mit der jeweiligen Schicht bestückt wird, wobei der erste Werkstückträger mit wenigstens einem an die Lochung angepassten Positionierstift versehen ist, und wobei jede Schicht zur positionsgetreuen oder registergetreuen Ausrichtung der einzelnen Schichten an oder in dem ersten Werkstückträger mit ihrer Lochung auf den Positionierstift aufgefädelt wird.

Es hat sich als vorteilhaft erwiesen, wenn vor dem Vorfixieren wenigstens ein Sicherheitsfaden auf oder in den Stapel an Schichten an dem ersten Werkstückträger mittels einer Fadeneinlegstation eingelegt wird, wodurch ein fälschungssicheres Ausweis-, Wert- oder Sicherheitsdokument mit der bereitgestellten Rohkarte oder dem bereitgestellten Verbund aus Rohkarten hergestellt werden kann.

In diesem Zuge hat es sich auch als vorteilhaft erwiesen, wenn vor dem Einlegen der Rohkarte oder des Verbunds aus Rohkarten an dem beschnittenen Laminationsverbund ein Lack mit einer der Magaziniereinrichtung vorgelagerten Druckeinrichtung appliziert wird.

Weitere Merkmale, Eigenschaften und Vorteile der vorliegenden Erfindung werden im Folgenden anhand von Ausführungsvarianten unter Bezugnahme auf die beigefügte Figur näher beschrieben. Alle bisher und im Folgenden beschriebenen Merkmale sind dabei sowohl einzeln als auch in einer beliebigen Kombination miteinander vorteilhaft. Die im Folgenden beschriebenen Ausführungsvarianten stellen lediglich Beispiele dar, welche den Gegenstand der Erfindung jedoch nicht beschränken. Dabei zeigt:
- Figur 1: eine perspektivische und schematische Ansicht einer Produktionsanlage zum Herstellen einer Rohkarte oder eines Verbunds aus Rohkarten für Ausweis-, Wert- oder Sicherheitsdokumente.

In der Figur 1 ist eine Produktionsanlage 100 zum Herstellen einer Rohkarte oder eines Verbunds aus Rohkarten für Ausweis-, Wert- oder Sicherheitsdokumente gezeigt. Diese Produktionsanlage 100 umfasst eine Bereitstellungseinrichtung 102 für die Bereitstellung von wenigstens zwei einzelnen, miteinander zu verbindenden Schichten aus Kunststoff an oder auf einem ersten Werkstückträger 104. Die Bereitstellungseinrichtung 102 ist aus einer Mehrzahl von ersten Bereitstellungsstationen 130 und einer Mehrzahl aus zweiten Bereitstellungsstationen 136 gebildet. Sie sind entlang einer Produktionsrichtung 110 bzw. eines Produktionsflusses sukzessive angeordnet. Sie ermöglichen die Nutzung bestehender Vorprodukte bei der Herstellung solcher Rohkarten oder solcher Verbunde aus Rohkarten für Ausweis-, Wert- oder Sicherheitsdokumente.

Die ersten Bereitstellungsstationen 130 sind dabei mit einem Rollenauszug 132 versehen, wobei jede der ersten Bereitstellungsstationen 130 eine Schicht bereitstellt, die aus einer Kunststoffbahn (vorzugsweise auf Basis von Polyamid (PA) oder Polyurethan (PU), vorzugsweise auf Basis von Polycarbonat (PC)) von einer Rolle 134 vereinzelt wird. Der Rollenauszug 132 weist dabei außerdem einen Locher auf, um die eingefädelte Folie zu lochen. Anschließend wird der Folienanfang gegriffen und die Rolle 134 linear abgezogen auf das Streifenmaß, welches vom ersten Werkstückträger 104 aufgenommen werden kann. Der Abziehstreifen wird anschließend geklemmt, wonach ein Trennschnitt des Folienstreifens mit einer Schneideinheit erfolgt, um ihn zu vereinzeln.

Die zweiten Bereitstellungsstationen 136 sind mit einem Bogenauszug 138 versehen, die ihrerseits ebenfalls Schichten aus Kunststoff (vorzugsweise auf Basis von Polyamid (PA) oder Polyurethan (PU), vorzugsweise auf Basis von Polycarbonat (PC)) bereitstellen, welche von einem Bogenstapel 140 entnommen wurden. Bei diesem Bogenauszug 138 erfolgt also die Bogenentnahme vom Folienstapel, wobei die Folien vereinzelt werden durch ein Ansaugen, durch ein Krümmen oder durch ein Abstreifen. Mischformen zur Vereinzelung sind dabei ebenfalls möglich. Der Bogenauszug 138 umfasst insbesondere eine Ausrichtplatte, die unter einen Greifer fährt, um die Ausrichtung im abgelegten Zustand der Folie zu gewährleisten. Der Bogenauszug 138 weist vorliegend eine dreiachsige Verstellmöglichkeit auf, wobei ein Lichttaster genutzt wird, um die korrekte Ausrichtung zu überwachen. Auch bei diesen zweiten Bereitstellungsstationen 136 ist ein Locher vorhanden, um eine Lochung in den jeweiligen Bogen einzubringen. Durch den Greifer des Bogenauszugs 138 erfolgt dann ein exaktes Ablegen der Schicht auf dem Werkstückträger 104.

Der Werkstückträger 104 weist dabei wenigstens einen, vorliegend genau zwei an die Lochung angepasste Positionierstifte auf, auf die die einzelnen Schichten aufgefädelt werden, wodurch die einzelnen Schichten der Bereitstellungsstationen 130, 136 positionsgetreu oder registergetreu an oder in dem ersten Werkstückträger 104 ausgerichtet eingelegt werden.

Um einen effizienten Produktionsfluss zu gewährleisten, ist eine erste Werkstückträgertransporteinrichtung 106 vorhanden, die eine erste Transportbahn 108 umfasst, die entlang oder durch einzelne Bearbeitungsstationen geführt ist, um den mit den einzelnen Schichten bestückten ersten Werkstückträger 104 entlang der Produktionsrichtung 110 an oder durch die einzelnen Bearbeitungsstationen zu führen.

In diesem Zuge führt die erste Werkstückträgertransporteinrichtung 106 den ersten Werkstückträger 104 auch an eine Fadeneinlegstation 142, um wenigstens einen Sicherheitsfaden auf oder in den Stapel an Schichten am ersten Werkstückträger 104 aufzulegen oder darin einzulegen. Der Fadeneinlegstation 142 folgen dann noch mal eine Bereitstellungsstation 136 zur Auflage eines weiteren Bogens und eine Bereitstellungsstation 130 zur Auflage eines vereinzelten Streifens von einer Rolle 134 nach, wodurch der Sicherheitsfaden zwischen die einzelnen Schichten am ersten Werkstückträger 104 gelegt wird. Sollte es sich beim Erzeugnis bei der vorliegenden Produktionsanlage 100 um einen Verbund aus vier im ID1-Format vorliegenden Rohkarten handeln, so erfolgt die Applizierung des Sicherheitsfadens in der Produktionsrichtung 110 vierfach, wozu insbesondere vier Sicherheitsfäden zeitgleich appliziert werden. Diese Appliziereinheit ist aber auch austauschbar, wobei eine Ausgestaltung der Fadeneinlegstation 142 das Applizieren eines Sicherheitsfadens senkrecht zur Produktionsrichtung 110 vorsieht; insbesondere dann, wenn ein Verbund aus im ID3-Format vorliegenden Rohkarten hergestellt werden soll.

Der Bereitstellungseinrichtung 102 und der Fadeneinlegstation 142 in Produktionsrichtung 110 ist eine Vorfixierungsstation 112 nachgelagert, die in der Figur lediglich schematisch illustriert ist. Die Vorfixierungsstation 112 ist eingerichtet, die an dem oder auf dem ersten Werkstückträger 104 zusammengetragenen Schichten miteinander zu einem Folienheft vorzufixieren. Dieses Vorfixieren erfolgt beispielsweise durch einen Heizstempel oder durch eine Sonotrode, wodurch die einzelnen Schichten zu einem Folienheft verschweißt werden. Die Fixierung erfolgt dabei vorzugsweise in einem Bereich, der beim späteren Erzeugnis der Produktionsanlage wieder weggeschnitten wurde. Das Vorfixieren erleichtert die Handhabung des Folienhefts in einer an die erste Transportbahn 108 angrenzenden, der Vorfixierungsstation 112 in Produktionsrichtung 110 nachgelagerten Laminierstation 114.

Die vorliegende Laminierstation 114 weist wenigstens zwei unabhängig voneinander betreibbare Einzelpressen 154 auf, wodurch sich die für Lamination der Schichten aufzuwendende Laminationszeit kompensieren lässt. Um die Anzahl an zu erwärmenden Teilen zu minimieren, ist es von Vorteil, wenn das Folienheft ohne den ersten Werkstückträger 104 erhitzt und gepresst wird. Der Laminierstation 114 ist hierfür eine Übergabeeinrichtung 116 zugeordnet zur Entnahme des Folienhefts aus oder von dem ersten Werkstückträger 104 vor der Lamination und dessen Positionierung zwischen Laminationsblechen der Einzelpressen 154 für die Lamination sowie zum Bestücken des ersten Werkstückträgers 104 mit dem Laminationsverbund nach der Lamination. Die Übergabeeinrichtung 116 ist vorliegend portalartig ausgestaltet und damit derart eingerichtet, dass sie beide Einzelpressen 154 bedienen oder bestücken kann. Neben einer Heizeinrichtung weist die Laminierstation 114 vorliegend außerdem eine Kühleinrichtung auf, wobei getrennte Temperaturbereiche für den Heiz- und für den Kühlprozess vorliegen. Alle Werkzeuge und auch die Laminationsbleche verbleiben bei der vorliegenden Ausgestaltung bei der jeweiligen Einzelpresse 154. Da lediglich die Laminationsbleche und das Kartenmaterial erwärmt und abgekühlt werden, liegt ein geringerer Energiebedarf vor als bei Anlagen, in denen auch der Werkstückträger 104 in die Einzelpressen 154 eingelegt wird.

Wurden die einzelnen Schichten des Folienhefts zu dem Laminationsverbund laminiert und wurde der Laminationsverbund mittels der Übergabeeinrichtung 116 wieder auf oder in dem ersten Werkstückträger 104 platziert, so wird der erste Werkstückträger 104 zu einer der Laminierstation 114 in der Produktionsrichtung 110 nachgelagerten Handlingeinrichtung 118 verstellt. Die Handlingeinrichtung 118 ist eingerichtet, den Laminatverbund aus oder von dem ersten Werkstückträger 104 der ersten Werkstückträgertransporteinrichtung 106 zu entnehmen, und ihn einer ebenfalls nur schematisch dargestellten Zuschnittstation 120 zuzuführen, wobei die Zuschnittstation 120 eingerichtet ist, den Laminatverbund einem mehrseitigen Beschnitt, insbesondere einem 4-Seitenbeschnitt zu unterziehen.

Die Handlingeinrichtung 118 ist außerdem derart eingerichtet, den dann beschnittenen Laminationsverbund einem zweiten Werkstückträger 124 zuzuführen. Da typischerweise nach dem Randbeschnitt auch die Lochung der einzelnen Folienschichten weggeschnitten wurde, ist der zweite Werkstückträger 124 mit einer Tasche versehen, in der der beschnittenen Laminationsverbund positionsgetreu aufgenommen werden kann. Die zweiten Werkstückträger 124 werden entlang einer zweiten Transportbahn 128 von einer zweiten Werkstückträgertransporteinrichtung 126 transportiert.

Es liegt eine an die zweite Transportbahn 128 angrenzende, nur ansatzweise gezeigte, Druckeinrichtung 156 vor, die eingerichtet ist, einen Lack an dem beschnittenen Laminationsverbund zu applizieren. Diese Druckeinrichtung 156 ist vorliegend als eine Tampondruckeinrichtung ausgestaltet, die eingerichtet ist, einen Unterschriftenlack zu applizieren, der in seinem getrockneten Zustand mit einer dokumentenechten Tinte beschriftbar ist. Für die passgenaue Applikation des einen Lackfelds oder der mehreren Lackfelder, weist der Laminationsverbund Druckermarken auf, die optisch mit einer Kamera erfasst werden. Von der Druckeinrichtung 156 wird vorliegend nur eine Trocknungseinheit für den aufgebrachten Lack gezeigt, wobei der Tampondrucker selbst nicht dargestellt ist.

Es liegt ferner eine an die zweite Transportbahn 128 angrenzende Magaziniereinrichtung 122 vor, die der Druckeinrichtung 126 in Produktionsrichtung 110 nachgelagert ist. Die Magaziniereinrichtung 122 ist eingerichtet, die aus dem beschnittenen Laminationsverbund gebildete Rohkarte oder den aus dem beschnittenen Laminationsverbund gebildeten Verbund aus Rohkarten in ein Magazin einzulegen. Aus diesem Magazin kann dann die so gebildete Rohkarte oder der so gebildete Verbund aus Rohkarten einer anderen Produktionsanlage zur Weiterverarbeitung, insbesondere zur Individualisierung zugeleitet werden.

Die Werkstückträgertransporteinrichtungen 106, 126 sind vorliegend miteinander verzahnend oder übergreifend gebildet, wobei ein Teil der ersten Transportbahn 108 auch einen Teil der zweiten Transportbahn 128 bildet. Die Überschneidung ist vorliegend durch eine gemeinsame Zwischenhebeeinheit 152 gegeben, die eingerichtet ist, sowohl die ersten Werkstückträger 104 als auch die zweiten Werkstückträger 124 zwischen zwei auf unterschiedlichen Ebenen angeordneten Transportbahnen 108, 144, 128, 148 zu versetzen.

Hierbei weist die erste Werkstückträgertransporteinrichtung 106 eine erste Rückführtransportbahn 144 auf, die auf einer Ebene angeordnet ist, die versetzt zu derjenigen Ebene angeordnet ist, in welcher die erste Transportbahn 108 vorliegt. An dem anderen Ende der ersten Transportbahn 108 und der ersten Rückführtransportbahn 44, welches jeweils der Zwischenhebeeinheit 152 abgewandt ist, liegt eine erste Werkstückträgerhebeeinheit 146 vor, um die ersten Werkstückträger 104 zwischen der ersten Transportbahn 108 und der ersten Rückführtransportbahn 144 zu versetzen, so dass für die Bewegung der Werkstückträger 104 eine Art aufgestellte "Kreisbahn" ermöglicht ist, die sich über die beiden Ebenen erstreckt.

In analoger Weise weist auch die zweite Werkstückträgertransporteinrichtung 126 eine zweite Rückführtransportbahn 148 auf, die auf einer Ebene angeordnet ist, die versetzt zu derjenigen Ebene angeordnet ist, in welcher die zweite Transportbahn 128 vorliegt, wobei auch hier eine zweite Werkstückträgerhebeeinheit 150 vorhanden ist, um die zweiten Werkstückträger 124 zwischen der zweiten Transportbahn 128 und der zweiten Rückführtransportbahn 148 zu versetzen. Auch hier ist für die Bewegung der Werkstückträger 124 eine Art aufgestellte "Kreisbahn" ermöglicht ist, die sich über die beiden Ebenen erstreckt.

Es ist zu erkennen, dass vorliegend die erste Transportbahn 108 und die zweite Transportbahn 128 auf derselben Ebene angeordnet sind. In analoger Weise sind vorliegend auch die erste Rückführtransportbahn 144 und die zweite Rückführtransportbahn 144 auf der gleichen Ebene angeordnet.

In Figur 1 wird zwar kein Maschinengehäuse gezeigt, dieses ist bei der vorliegenden Produktionsanlage 100 aber vorhanden, es wurde lediglich der Übersicht halber ausgeblendet. Außerdem ist eine ebenfalls nicht näher gezeigte Steuerungseinrichtung vorhanden, um die einzelnen Bearbeitungsstationen und auch die Transporteinrichtungen, insbesondere deren Antriebe zu steuern und zu regeln.

Mit dem erfindungsgemäßen Verfahren und mit der erfindungsgemäßen Produktionsanlage 100 lassen sich die Fertigung von Rohkarten oder von Verbunden von Rohkarten für Ausweis-, Wert- oder Sicherheitsdokument schlank und kompakt gestalten; damit ist eine flexibel an unterschiedliche Kartenformate anpassbare Kartenanlage geschaffen.

### BEZUGSZEICHENLISTE

- 100: Produktionsanlage
- 102: Bereitstellungseinrichtung
- 104: erster Werkstückträger
- 106: erste Werkstückträgertransporteinrichtung
- 108: erste Transportbahn
- 110: Produktionsrichtung / Produktionsfluss
- 112: Vorfixierungsstation
- 114: Laminierstation
- 116: Übergabeeinrichtung / Handling
- 118: Handlingeinrichtung / Handling
- 120: Zuschnittstation
- 122: Magaziniereinrichtung
- 124: zweiter Werkstückträger
- 126: zweite Werkstückträgertransporteinrichtung
- 128: zweite Transportbahn
- 130: erste Bereitstellungsstation
- 132: Rollenauszug
- 134: Rolle
- 136: zweite Bereitstellungsstation
- 138: Bogenauszug
- 140: Bogenstapel
- 142: Fadeneinlegstation
- 144: erste Rückführtransportbahn
- 146: erste Werkstückträgerhebeeinheit
- 148: zweite Rückführtransportbahn
- 150: zweite Werkstückträgerhebeeinheit
- 152: Zwischenhebeeinheit
- 154: Einzelpresse
- 156: Druckeinrichtung

## Patentansprüche

1. Produktionsanlage (100) zum Herstellen einer Rohkarte oder eines Verbunds aus Rohkarten für Ausweis-, Wert- oder Sicherheitsdokumente, umfassend:
- eine Bereitstellungseinrichtung (102) für die Bereitstellung von wenigstens zwei einzelnen, miteinander zu verbindenden Schichten aus Kunststoff an oder auf einem ersten Werkstückträger (104),
- eine erste Werkstückträgertransporteinrichtung (106), die eine erste Transportbahn (108) umfasst, die entlang oder durch einzelne Bearbeitungsstationen geführt ist, um den mit den einzelnen Schichten bestückten ersten Werkstückträger (104) entlang einer Produktionsrichtung (110) an oder durch die einzelnen Bearbeitungsstationen zu führen,
- eine der Bereitstellungseinrichtung (102) in Produktionsrichtung (110) nachgelagerte Vorfixierungsstation (112), um die an dem oder auf dem ersten Werkstückträger (104) zusammengetragenen Schichten miteinander zu einem Folienheft vorzufixieren,
- eine an die erste Transportbahn (108) angrenzende, der Vorfixierungsstation (112) in Produktionsrichtung (110) nachgelagerte Laminierstation (114), in die eine Heizeinrichtung integriert ist, und die eingerichtet ist, das Folienheft zu einem Laminatverbund zu laminieren, wobei der Laminierstation (114) eine Übergabeeinrichtung (116) zugeordnet ist zur Entnahme des Folienhefts aus oder von dem ersten Werkstückträger (104) vor der Lamination und dessen Positionierung zwischen Laminationsblechen der Laminierstation (114) für die Lamination sowie zum Bestücken des ersten Werkstückträgers (104) mit dem Laminationsverbund nach der Lamination,
- eine der Laminierstation (114) in der Produktionsrichtung (110) nachgelagerte Handlingeinrichtung (118), die eingerichtet ist, den Laminatverbund aus oder von dem ersten Werkstückträger (104) der ersten Werkstückträgertransporteinrichtung (106) zu entnehmen, um ihn einer zur Produktionsanlage gehörenden Zuschnittstation (120) zuzuführen, wobei die Zuschnittstation (120) eingerichtet ist, den Laminatverbund einem mehrseitigen Beschnitt zu unterziehen, und wobei die Handlingeinrichtung (118) eingerichtet ist, den beschnittenen Laminationsverbund einem zweiten Werkstückträger (124) zuzuführen,
- eine zweite Werkstückträgertransporteinrichtung (126), um den mit den beschnittenen Laminationsverbund bestückten zweiten Werkstückträger (124) entlang einer zweiten Transportbahn (128) zu transportieren, und
- eine an die zweite Transportbahn (128) angrenzende Magaziniereinrichtung (122), die eingerichtet ist, die aus dem beschnittenen Laminationsverbund gebildete Rohkarte oder den aus dem beschnittenen Laminationsverbund gebildeten Verbund aus Rohkarten in ein Magazin einzulegen,
wobei eine gemeinsame Zwischenhebeeinheit (152) vorhanden ist, die eingerichtet ist, sowohl die ersten Werkstückträger (104) als auch die zweiten Werkstückträger (124) zwischen zwei auf unterschiedlichen Ebenen angeordneten Transportbahnen (108, 144; 128, 148) zu versetzen.

2. Produktionsanlage (100) nach Anspruch 1, **dadurch gekennzeichnet, dass** die Bereitstellungseinrichtung (102) wenigstens eine erste Bereitstellungstation (130) mit einem Rollenauszug (132) zur Bereitstellung einer ersten Schicht, die aus einer Kunststoffbahn von einer Rolle (134) vereinzelt wurde, und wenigstens eine zweite Bereitstellungsstation (136) mit einem Bogenauszug (138) zur Bereitstellung einer zweiten Schicht, die von einem Bogenstapel (140) entnommen wurde, umfasst.

3. Produktionsanlage (100) nach Anspruch 1 oder 2, **dadurch gekennzeichnet, dass** die Bereitstellungseinrichtung (102) und/oder jede ihrer Bereitstellungsstationen (130, 136) einen Locher umfasst, um die Schichten vor ihrer Bestückung an oder in dem ersten Werkstückträger (104) mit einer Lochung zu versehen, und dass die ersten Werkstückträger (104) der ersten Werkstückträgertransporteinrichtung (106) mit wenigstens einem an die Lochung angepassten Positionierstift versehen sind zur positionsgetreuen oder registergetreuen Ausrichtung der einzelnen Schichten an oder in dem ersten Werkstückträger (104).

4. Produktionsanlage (100) nach einem der Ansprüche 1 bis 3, **dadurch gekennzeichnet, dass** die Bereitstellungseinrichtung (102) eine Fadeneinlegstation (142) umfasst, um wenigstens einen Sicherheitsfaden auf oder in den Stapel an Schichten aufzulegen oder einzulegen.

5. Produktionsanlage (100) nach einem der Ansprüche 1 bis 4, **dadurch gekennzeichnet, dass** die zweiten Werkstückträger (124) mit einer Tasche versehen sind, um den beschnittenen Laminationsverbund positionsgetreu aufzunehmen.

6. Produktionsanlage (100) nach einem der Ansprüche 1 bis 5, **dadurch gekennzeichnet, dass** die erste Werkstückträgertransporteinrichtung (106) eine erste Rückführtransportbahn (144) umfasst, die auf einer Ebene angeordnet ist, die versetzt zu derjenigen Ebene angeordnet ist, in welcher die erste Transportbahn (108) vorliegt, und dass wenigstens eine erste Werkstückträgerhebeeinheit (146) vorhanden ist, um die ersten Werkstückträger (104) zwischen der ersten Transportbahn (108) und der ersten Rückführtransportbahn (144) zu versetzen.

7. Produktionsanlage (100) nach einem der Ansprüche 1 bis 6, **dadurch gekennzeichnet, dass** die zweite Werkstückträgertransporteinrichtung (126) eine zweite Rückführtransportbahn (148) umfasst, die auf einer Ebene angeordnet ist, die versetzt zu derjenigen Ebene angeordnet ist, in welcher die zweite Transportbahn (128) vorliegt, und dass wenigstens eine zweite Werkstückträgerhebeeinheit (150) vorhanden ist, um die zweiten Werkstückträger (124) zwischen der zweiten Transportbahn (128) und der zweiten Rückführtransportbahn (148) zu versetzen.

8. Produktionsanlage (100) nach einem der Ansprüche 1 bis 7, **dadurch gekennzeichnet, dass** ein Teil der ersten Transportbahn (108) auch einen Teil der zweiten Transportbahn (128) bildet.

9. Produktionsanlage (100) nach einem der Ansprüche 1 bis 8, **dadurch gekennzeichnet, dass** die Laminierstation (114) wenigstens zwei unabhängig voneinander betreibbare Einzelpressen (154) umfasst.

10. Produktionsanlage (100) nach einem der Ansprüche 1 bis 9, **dadurch gekennzeichnet, dass** in die Laminierungsstation (114) eine Kühleinrichtung integriert ist.

11. Produktionsanlage (100) nach einem der Ansprüche 1 bis 10, **dadurch gekennzeichnet, dass** eine an die zweite Transportbahn (128) angrenzende und der Magaziniereinrichtung (122) vorgelagerte Druckeinrichtung (156) zur Applikation eines Lackes an dem beschnittenen Laminationsverbund vorhanden ist.

12. Produktionsanlage (100) nach Anspruch 11, **dadurch gekennzeichnet, dass** die Druckeinrichtung (156) eine Tampondruckeinrichtung ist zur Applikation eines Unterschriftenlacks, der in seinem getrockneten Zustand mit einer dokumentenechten Tinte beschriftbar ist.

13. Verfahren zum Herstellen einer Rohkarte oder eines Verbunds aus Rohkarten für Ausweis-, Wert- oder Sicherheitsdokumente mit einer Produktionsanlage nach einem der Ansprüche 1 bis 12, umfassend die Schritte:
- Bereitstellen von wenigstens zwei einzelnen, miteinander zu verbindenden Schichten aus Kunststoff an oder auf einem ersten Werkstückträger (104) mittels einer Bereitstellungseinrichtung (102),
- Verstellen des mit den Schichten bestückten ersten Werkstückträgers (104) entlang einer ersten Transportbahn (108) mit einer ersten Werkstückträgertransporteinrichtung (106) zu einer der Bereitstellungseinrichtung (102) in einer Produktionsrichtung (110) nachgelagerten Vorfixierungsstation (112),
- Vorfixieren der an dem oder auf dem ersten Werkstückträger (104) zusammengetragenen Schichten zu einem Folienheft mittels der Vorfixierungsstation (112),
- Verstellen des mit dem Folienheft bestückten ersten Werkstückträgers (104) entlang der ersten Transportbahn (108) zu einer an diese angrenzende, der Vorfixierungsstation (112) in Produktionsrichtung (110) nachgelagerten Laminierstation (114),
- Entnehmen des Folienhefts aus oder von dem ersten Werkstückträger (104) und Positionieren des Folienhefts zwischen Laminationsblechen der Laminierstation (114) mittels einer Übergabeeinrichtung (116) vor der Lamination,
- Laminieren des Folienhefts zu einem Laminatverbund unter Druck- und Hitzeeinwirkung durch die Laminationsbleche der Laminierstation (114),
- Bestücken des ersten Werkstückträgers (104) mit dem Laminationsverbund mittels der Übergabeeinrichtung (116) nach der Lamination,
- Verstellen des mit dem Laminationsverbund bestückten ersten Werkstückträgers (104) entlang der ersten Transportbahn (108) zu einer der Laminierstation (114) in Produktionsrichtung (110) nachgelagerten Zuschnittstation (120),
- Entnehmen des Laminatverbunds aus oder von dem ersten Werkstückträger (104) der ersten Werkstückträgertransporteinrichtung (106) mittels einer Handlingeinrichtung (118) und Zuführen des Laminationsverbunds an die Zuschnittstation (120),
- Mehrseitiges Beschneiden des Laminationsverbunds mittels der Zuschnittstation (120),
- Zuführen des beschnittenen Laminationsverbunds an einen zweiten Werkstückträger (124) einer zweiten Werkstückträgertransporteinrichtung (126) mittels der Handlingeinrichtung (118),
- Verstellen des mit dem beschnittenen Laminationsverbund bestückten zweiten Werkstückträgers (124) entlang einer zweiten Transportbahn (128) zu einer an die zweite Transportbahn (128) angrenzenden Magaziniereinrichtung (122), und
- Einlegen der Rohkarte oder des Verbunds aus Rohkarten in ein Magazin mittels der Magaziniereinrichtung (122).

14. Verfahren nach Anspruch 13, **dadurch gekennzeichnet, dass** wenigstens eine erste Schicht von einer ersten Bereitstellungstation (130) mit einem Rollenauszug (132) bereitgestellt wird, die aus einer Kunststoffbahn von einer Rolle (134) vereinzelt wurde, und dass wenigstens eine zweite Schicht von einer zweiten Bereitstellungsstation (130) mit einem Bogenauszug (138) bereitgestellt wird, die von einem Bogenstapel (140) entnommen wurde.

## Claims

1. Production plant (100) for producing a raw card or a composite of raw cards for identity, value or security documents, comprising:
- a supply device (102) for providing at least two individual layers of plastic to be joined together on or to a first workpiece carrier (104),
- a first workpiece carrier transport system (106) comprising a first transportation line (108) which is guided along or through individual processing stations in order to guide the first workpiece carrier (104) loaded with the individual layers along a production flow (110) to or through the individual processing stations,
- a pre-fixing station (112) downstream of the supply device (102) in the production flow (110) in order to pre-fix the layers assembled on or on the first workpiece carrier (104) to one another to form a film booklet,
- a laminating station (114) adjacent to the first transportation line (108) and downstream of the pre-fixing station (112) in the production flow (110), in which laminating station a heating device is integrated and which is set up to laminate the foil booklet to form a laminate composite, the laminating station (114) being assigned a transfer device (116) for removing the film booklet from or from the first workpiece carrier (104) before lamination and positioning it between lamination plates of the laminating station (114) for lamination and for loading the first workpiece carrier (104) with the laminate composite after lamination,
- a handling device (118) downstream of the laminating station (114) in the production flow (110), which is set up to remove the laminate composite from or from the first workpiece carrier (104) of the first workpiece carrier transport system (106) in order to feed it to a cutting station (120) belonging to the production plant, wherein the cutting station (120) is set up to subject the laminate composite to a multi-sided trimming, and wherein the handling device (118) is set up to feed the trimmed laminate composite to a second workpiece carrier (124),
- a second workpiece carrier transport system (126) for transporting the second workpiece carrier (124) loaded with the trimmed lamination composite along a second transportation line (128), and
- a magazine storage device (122) adjacent to the second transportation line (128), which is set up to place the raw card formed from the trimmed lamination composite or the composite of raw cards formed from the trimmed lamination composite into a magazine,
wherein a common intermediate lifting unit (152) is provided, which is arranged to displace both the first workpiece carriers (104) and the second workpiece carriers (124) between two transportation lines (108, 144; 128, 148) arranged at different levels.

2. Production plant (100) according to claim 1, **characterized in that** the supply device (102) comprises at least one first supply station (130) with a roller pull-out (132) for supplying a first layer which has been separated from a plastic web from a roll (134), and at least one second supply station (136) with a sheet pull-out (138) for supplying a second layer which has been taken from a stack of sheets (140).

3. Production plant (100) according to claim 1 or 2, **characterized in that** the supply device (102) and/or each of its supply stations (130, 136) comprises a perforator in order to provide the layers with a perforation before they are placed on or in the first workpiece carrier (104), and **in that** the first workpiece carriers (104) of the first workpiece carrier transport system (106) are provided with at least one positioning pin adapted to the perforation for aligning the individual layers on or in the first workpiece carrier (104) true to position or true to register.

4. Production plant (100) according to any one of claims 1 to 3, **characterized in that** the supply device (102) comprises a thread insertion station (142) for placing or inserting at least one safety thread onto or into the stack of layers.

5. Production plant (100) according to any one of claims 1 to 4, **characterized in that** the second workpiece carriers (124) are provided with a pocket for receiving the trimmed lamination composite in a positionally accurate manner.

6. Production plant (100) according to any one of claims 1 to 5, **characterized in that** the first workpiece carrier transport system (106) comprises a first return conveyor belt (144) arranged on a plane that is offset from the plane in which the first transportation line (108) is present, and **in that** at least one first workpiece carrier lifting unit (146) is present for displacing the first workpiece carriers (104) between the first transportation line (108) and the first return conveyor belt (144).

7. Production plant (100) according to any one of claims 1 to 6, **characterized in that** the second workpiece carrier transport system (126) comprises a second return conveyor belt (148) arranged on a plane that is offset from the plane in which the second transportation line (128) is present, and **in that** at least one second workpiece carrier lifting unit (150) is present for displacing the second workpiece carriers (124) between the second transportation line (128) and the second return conveyor belt (148).

8. Production plant (100) according to any one of claims 1 to 7, **characterized in that** a part of the first transportation line (108) also forms a part of the second transportation line (128).

9. Production plant (100) according to one of claims 1 to 8, **characterized in that** the laminating station (114) comprises at least two independently operable single presses (154).

10. Production plant (100) according to any one of claims 1 to 9, **characterized in that** a cooling device is integrated into the laminating station (114).

11. Production plant (100) according to one of claims 1 to 10, **characterized in that** a printing device (156) adjacent to the second transportation line (128) and upstream of the magazine storage device (122) is provided for applying a varnish to the trimmed lamination composite.

12. Production plant (100) according to claim 11, **characterized in that** the printing device (156) is a pad printing device for applying a signature varnish which, in its dried state, can be inscribed with a document-proof ink.

13. Method for producing a raw card or a composite of raw cards for identity, value or security documents with a production plant according to any one of claims 1 to 12, comprising the steps of:
- providing at least two individual layers of plastic to be joined together on or at a first workpiece carrier (104) by means of a supply device (102),
- providing the first workpiece carrier (104) loaded with the layers along a first transportation line (108) with a first workpiece carrier transport system (106) to a pre-fixing station (112) downstream of the supply device (102) in a production flow (110),
- pre-fixing the layers assembled on or at the first workpiece carrier (104) to form a foil booklet by means of the pre-fixing station (112),
- moving the first workpiece carrier (104) equipped with the foil booklet along the first transportation line (108) to a laminating station (114) adjacent thereto and downstream of the pre-fixing station (112) in the production flow (110),
- removing the foil booklet from or from the first workpiece carrier (104) and positioning the foil booklet between lamination plates of the laminating station (114) by means of a transfer device (116) prior to lamination,
- laminating the film booklet to form a laminate composite under the action of pressure and heat by the lamination plates of the laminating station (114),
- loading the first workpiece carrier (104) with the lamination composite by means of the transfer device (116) after lamination,
- moving the first workpiece carrier (104) equipped with the laminating composite along the first transportation line (108) to a cutting station (120) downstream of the laminating station (114) in the production flow (110),
- removing the laminate composite from or from the first workpiece carrier (104) of the first workpiece carrier transport system (106) by means of a handling device (118) and feeding the laminate composite to the cutting station (120),
- multi-sided trimming of the lamination composite using the cutting station (120),
- feeding the trimmed lamination composite to a second workpiece carrier (124) of a second workpiece carrier transport system (126) by means of the handling device (118),
- moving the second workpiece carrier (124) equipped with the trimmed lamination composite along a second transportation line (128) to a magazine storage (122) adjacent to the second transportation line (128), and
- inserting the raw card or the composite of raw cards into a magazine by means of the magazine storage (122).

14. Method according to claim 13, **characterized in that** at least a first layer is provided by a first supply station (130) with a roller pull-out (132), which has been separated from a plastic web from a roll (134), and **in that** at least a second layer is provided by a second supply station (130) with a sheet pull-out (138), which has been taken from a stack of sheets (140).

## Revendications

1. Installation de production (100) pour la fabrication d'une carte brute ou d'un composite de cartes brutes pour des documents d'identité, de valeur ou de sécurité comprenant:
- un appareil de mise à disposition (102) pour la mise à disposition d'au moins deux couches individuelles à relier l'une à l'autre en matière plastique au niveau ou sur un premier porte-pièces (104),
- un premier appareil de transport de porte-pièces (106) qui comprend une première bande de transport (108) qui est guidée le long ou à travers des postes de traitement individuels afin de guider le premier porte-pièces (104) équipé de couches individuelles le long d'un sens de production (110) au niveau ou à travers les postes de traitement individuels,
- un poste de préfixation (112) logé en aval de l'appareil de mise à disposition (102) dans le sens de production (110) afin de préfixer les couches rassemblées au niveau ou sur le premier porte-pièces (104) les unes aux autres en un brochure de feuilles,
- un poste de plastification (114) contigu à la première bande de transport (108), logé en aval du poste de préfixation (112) dans le sens de production (110), poste de plastification dans lequel un appareil de chauffage est intégré et qui est conçu afin de laminer la brochure de feuilles en un composite plastifié, dans lequel un appareil de transfert (116) est associé au poste de plastification (114) pour retirer la brochure de feuilles du ou par le premier porte-pièces (104) avant la plastification et son positionnement entre des tôles de plastification du poste de plastification (114) pour la plastification ainsi que pour équiper le premier porte-pièces (104) avec le composite de plastification après la plastification,
- un appareil de manipulation (118) logé en aval du poste de plastification (114) dans le sens de production (110), appareil qui est conçu afin de retirer le composite plastifié du ou par le premier porte-pièces (104) du premier appareil de transport de porte-pièces (106) afin de l'amener à un poste de découpe (120) appartenant à l'installation de production, dans lequel le poste de découpe (120) est conçu afin de soumettre le composite plastifié à un rognage sur plusieurs côtés, et dans lequel l'appareil de manipulation (118) est conçu afin d'amener le composite de plastification découpé à un second porte-pièces (124),
- un second appareil de transport de porte-pièces (126) afin de transporter le second porte-pièces (124) équipé du composite de plastification découpé le long d'une seconde bande de transport (128), et
- un appareil de magasinage (122) contigu à la seconde bande de transport (128) qui est conçu afin d'introduire la carte brute formée du composite de plastification découpé ou du composite de cartes brutes formé du composite de plastification découpé dans un magasin,
dans lequel est présente une unité de levage intermédiaire (152) commune qui est conçue afin de déplacer non seulement les premiers porte-pièces (104) mais aussi les seconds porte-pièces (124) entre deux bandes de transport (108, 144 ; 128, 148) agencées sur différents niveaux.

2. Installation de production (100) selon la revendication 1, **caractérisée en ce que** l'appareil de mise à disposition (102) comprend au moins un premier poste de mise à disposition (130) avec une sortie à galets (132) pour la mise à disposition d'une première couche qui a été séparée d'une bande en matière plastique par un galet (134), et au moins un second poste de mise à disposition (136) avec une sortie de feuille (138) pour la mise à disposition d'une seconde couche qui a été retirée d'une pile de feuilles (140).

3. Installation de production (100) selon la revendication 1 ou 2, **caractérisée en ce que** l'appareil de mise à disposition (102) et/ou chacun de ses postes de mise à disposition (130, 136) comprend un perforateur afin de pourvoir les couches d'une perforation au niveau ou dans le premier porte-pièces (104) avant leur équipement, et **en ce que** les premiers porte-pièces (104) du premier appareil de transport de porte-pièces (106) sont pourvus d'au moins une tige de positionnement adaptée à la perforation pour l'orientation fidèle en position ou en repère des couches individuelles au niveau ou dans le premier porte-pièces (104).

4. Installation de production (100) selon l'une quelconque des revendications 1 à 3, **caractérisée en ce que** l'appareil de mise à disposition (102) comprend un poste d'insertion de fil (142) afin de poser ou d'introduire au moins un fil de sécurité sur ou dans la pile de couches.

5. Installation de production (100) selon l'une quelconque des revendications 1 à 4, **caractérisée en ce que** les seconds porte-pièces (124) sont pourvus d'une poche afin de recevoir de manière fidèle en position le composite de plastification découpé.

6. Installation de production (100) selon l'une quelconque des revendications 1 à 5, **caractérisée en ce que** le premier appareil de transport de porte-pièces (106) comprend une première bande de transport de retour (144) qui est agencée sur un niveau qui est agencé en déport du niveau sur lequel la première bande de transport (108) se situe, et **en ce qu'**au moins une première unité de levage de porte-pièces (146) est présente afin de déplacer les premiers porte-pièces (104) entre la première bande de transport (108) et la première bande de transport de retour (144).

7. Installation de production (100) selon l'une quelconque des revendications 1 à 6, **caractérisée en ce que** le second appareil de transport de porte-pièces (126) comprend une seconde bande de transport de retour (148) qui est agencée sur un niveau qui est agencé en déport du niveau sur lequel la seconde bande de transport (128) se situe, et **en ce qu'**au moins une seconde unité de levage de porte-pièces (150) est présente afin de déplacer les seconds porte-pièces (124) entre la seconde bande de transport (128) et la seconde bande de transport de retour (148).

8. Installation de production (100) selon l'une quelconque des revendications 1 à 7, **caractérisée en ce qu'**une partie de la première bande de transport (108) forme aussi une partie de la seconde bande de transport (128).

9. Installation de production (100) selon l'une quelconque des revendications 1 à 8, **caractérisée en ce que** le poste de plastification (114) comprend au moins deux presses individuelles (154) actionnables indépendamment l'une de l'autre.

10. Installation de production (100) selon l'une quelconque des revendications 1 à 9, **caractérisée en ce qu'**un appareil de refroidissement est intégré dans le poste de plastification (114).

11. Installation de production (100) selon l'une quelconque des revendications 1 à 10, **caractérisée en ce qu'**un appareil d'impression (156) logé en amont de l'appareil de magasinage (122) et contigu à la seconde bande de transport (128) est présent pour l'application d'un vernis sur le composite de plastification découpé.

12. Installation de production (100) selon la revendication 11, **caractérisée en ce que** l'appareil d'impression (156) est un appareil de tampographie pour l'application d'une laque de signature qui, dans son état séché, peut être inscrite avec une encre indélébile.

13. Procédé de fabrication d'une carte brute ou d'un composite de cartes brutes pour des documents d'identité, de valeur ou de sécurité avec une installation de production selon l'une quelconque des revendications 1 à 12, comprenant les étapes suivantes :
- la mise à disposition d'au moins deux couches individuelles à relier l'une à l'autre en matière plastique au niveau ou sur un premier porte-pièces (104) au moyen d'un appareil de mise à disposition (102)
- le déplacement du premier porte-pièces (104) équipé des couches le long d'une première bande de transport (108) avec un premier appareil de transport de porte-pièces (106) vers un poste de préfixation (112) logé en aval de l'appareil de mise à disposition (102) dans un sens de production (110),
- la préfixation des couches rassemblées au niveau ou sur le premier porte-pièces (104) en une brochure de feuilles au moyen du poste de préfixation (112),
- le déplacement du premier porte-pièces (104) équipé de la brochure de feuilles le long de la première bande de transport (108) vers un poste de plastification (114) contigu à celle-ci, logé en aval du poste de préfixation (112) dans le sens de production (110),
- le retrait de la brochure de feuilles du ou par le premier porte-pièces (104) et le positionnement de la brochure de feuilles entre des tôles de plastification du poste de plastification (114) au moyen d'un appareil de transfert (116) avant la plastification,
- la plastification de la brochure de feuilles en un composite plastifié sous l'effet de la pression et de la chaleur par les tôles de plastification du poste de plastification (114),
- l'équipement du premier porte-pièces (104) avec le composite de plastification au moyen de l'appareil de transfert (116) après la plastification,
- le déplacement du premier porte-pièces (104) équipé du composite de plastification le long de la première bande de transport (108) vers un poste de découpe (120) logé en aval du poste de plastification (114) dans le sens de production (110),d
- le retrait du composite plastifié du ou par le premier porte-pièces (104) du premier appareil de transport de porte-pièces (106) au moyen d'un appareil de manipulation (118) et l'alimentation du composite de plastification au poste de découpe (120),
- la découpe sur plusieurs côtés du composite de plastification au moyen du poste de découpe (120),
- l'alimentation du composite de plastification découpé à un second porte-pièces (124) d'un second appareil de transport de porte-pièces (126) au moyen de l'appareil de manipulation (118),
- le déplacement du second porte-pièces (124) équipé du composite de plastification découpé le long d'une seconde bande de transport (128) vers un appareil de magasinage (122) contigu à la seconde bande de transport (128) et
- l'introduction de la carte brute ou du composite de cartes brutes dans un magasin au moyen de l'appareil de magasinage (122).

14. Procédé selon la revendication 13, **caractérisé en ce qu'**au moins une première couche est mise à disposition par un premier poste de mise à disposition (130) avec une sortie à galets (132) qui a été séparée d'une bande de matière plastique par un galet (134), et **en ce qu'**au moins une seconde couche est mise à disposition par un second poste de mise à disposition (130) avec une sortie de feuille (138) qui a été retirée d'une pile de feuilles (140).
